# EUROPÄISCHE PATENTSCHRIFT

(11) **EP 2 715 019 B1**
(45) Veröffentlichungstag und Bekanntmachung des Hinweises auf die Patenterteilung: **10.05.2017**
(21) Anmeldenummer: 12735193.0
(22) Anmeldetag: 26.05.2012
(51) Int. Cl.: E05B 77/26, E05B 83/36

(54) **KRAFTFAHRZEUGTÜRVERSCHLUSS**
MOTOR VEHICLE DOOR LOCK
VERROUILLAGE DE PORTIÈRE DE VÉHICULE À MOTEUR

(30) Priorität: 31.05.2011 DE 202011101607 U
(43) Veröffentlichungstag der Anmeldung: 09.04.2014
(73) Patentinhaber: Kiekert Aktiengesellschaft, 42579 Heiligenhaus (DE)
(72) Erfinder: KUNST, Frank, 59348 Lüdinghausen (DE); BASAVARAJAPPA, Madhu, S., 40211 Düsseldorf (DE)
(74) Vertreter: Nunnenkamp, Jörg
(86) Internationale Anmeldenummer: PCT/DE2012/000562
(87) Internationale Veröffentlichungsnummer: WO 2012/163331

(56) Entgegenhaltungen:
- WO-A1-2004/001777
- DE-A1- 4 025 033
- GB-A- 2 458 549
- US-A- 5 092 638

## Beschreibung

Die Erfindung betrifft einen Kraftfahrzeugtürverschluss, mit einem Gesperre, einem auf das Gesperre arbeitenden Auslösehebel, wenigstens einem Betätigungshebel, und mit einem Sicherungselement, welches unter Zwischenschaltung eines Übertragungsgliedes mit dem Betätigungshebel wechselwirkt, wobei das Übertragungsglied zweiteilig mit einem Verbindungshebel und einem drehbar um eine Achse auf dem Betätigungshebel gelagerten sowie als Zweiarmhebel mit Kupplungsarm und Anschlagarm ausgelegten Kupplungshebel ausgebildet ist, wobei ferner der Verbindungshebel je nach Stellung des Sicherungselementes den Kupplungshebel in seine Eingriffstellung mit dem Auslösehebel oder seiner Außereingriffstellung mit dem Auslösehebel überführt und dadurch den Betätigungshebel je nach Stellung des Sicherungselementes in Eingriff oder außer Eingriff mit dem Auslösehebel bringt.

Mit Hilfe des Sicherungselementes lässt sich folglich der Kraftfahrzeugtürverschluss in eine gleichsam gesicherte und ungesicherte Position überführen. In der "gesicherten" Stellung befindet sich der Betätigungshebel außer Eingriff mit dem Auslösehebel. In diesem Fall geht der Betätigungshebel gegenüber dem Auslösehebel leer und kann beispielsweise das von dem Auslösehebel beaufschlagte Gesperre nicht geöffnet werden. Befindet sich dagegen das Sicherungselement in der Position "entsichert" bzw. "ungesichert" oder "nicht gesichert", so führen Beaufschlagungen des Betätigungshebels mittelbar oder unmittelbar dazu, dass der Auslösehebel auf das Gesperre arbeitet und dieses in eine geöffnete Stellung überführt oder überführen kann. Zu diesem Zweck mag der Auslösehebel eine Sperrklinke von einer Drehfalle als beide Bestandteile des Gesperres abheben.

Typischerweise handelt es sich bei dem Sicherungselement um ein Kindersicherungselement, wenngleich die Erfindung hierauf nicht eingeschränkt ist. - Bei einem Kraftfahrzeugtürverschluss entsprechend der DE 198 53 160 B4 geht es insgesamt darum, eine steuerungstechnische und konstruktiv günstige Bauform zur Verfügung zu stellen. In diesem Zusammenhang verfügt eine dort realisierte Kindersicherung über einen von einer Türfalzseite her zugänglichen Drehknopf. Von dem Drehknopf geht eine Übertragungsstange aus. An dem dem Drehknopf gegenüberliegenden Ende ist die Übertragungsstange mit einem Exzenter ausgerüstet. Eine Drehung des Drehknopfes um ca. 90° führt dazu, dass mit Hilfe des Exzenters ein Stößel angehoben wird. Dadurch ist die Kindersicherung aktiviert bzw. befindet sich im Zustand "gesichert". Eine Beaufschlagung in entgegengesetzter Richtung korrespondiert zu der Funktionsstellung "entsichert".

Der Rückgriff auf den Drehknopf und die sich unmittelbar an den Drehknopf anschließende Übertragungsstange führt zu einem relativ ausladenden Aufbau, dessen montagetechnische Realisierung Probleme bereiten kann. Denn der Drehknopf inklusive Übertragungsstange muss in eine Öffnung im Türfalz eingesetzt und mit den übrigen Elementen des Kraftfahrzeugtürverschlusses gekoppelt werden.

Bei einem gattungsgemäßen Kraftfahrzeugtürverschluss entsprechend der DE 40 25 033 A1 ist ein Kinderschutzmechanismus vorgesehen. Dieser verfügt über eine Bedienungsvorrichtung, die einstückig mit einem Kinderschutzhebel ausgebildet ist. Insgesamt soll auf diese Weise eine Öffnung in der Türverkleidung abgedichtet werden. An den zuvor geschilderten Problemen eines relativ ausladenden Aufbaus sowie daraus resultierend einer komplizierten Montage hat diese Vorveröffentlichung nichts Wesentliches ändern können. Hier setzt die Erfindung ein.

Der Erfindung liegt das technische Problem zugrunde, einen derartigen Kraftfahrzeugtürverschluss so weiter zu entwickeln, dass die Montage vereinfacht ist und eine flexible Anbringung in oder an einer Tür unschwer gelingt.

Zur Lösung dieser technischen Problemstellung ist ein gattungsgemäßer Kraftfahrzeugtürverschluss im Rahmen der Erfindung dadurch gekennzeichnet, dass der Kupplungshebel zumindest eine eingefahrene Stellung und eine ausgefahrene Stellung gegenüber dem Betätigungshebel einnimmt, wobei der Kupplungshebel einen Anschlag aufweist, welcher in seiner ausgefahrenen Stellung am Betätigungshebel anliegt und der Anschlagarm in der ausgefahrenen Stellung des Kupplungshebels eine gegenüber dem Betätigungshebel vorkragende Stellung einnimmt sowie dadurch mit dem Auslösehebel wechselwirkt, und wobei der Anschlagarm in der eingefahrenen Stellung des Kupplungshebels von dem Betätigungshebel gleichsam überdeckt wird und nicht mehr mit dem Auslösehebel wechselwirkt.

Je nach Stellung des Sicherungselementes überführt der Verbindungshebel den Kupplungshebel in seine Eingriffstellung mit dem Auslösehebel oder in seiner Außereingriffstellung mit dem Auslösehebel. Befindet sich beispielsweise das Sicherungselement in der Stellung "gesichert", so korrespondiert diese Position dazu, dass der Verbindungshebel den Kupplungshebel in seiner Außereingriffstellung mit dem Auslösehebel überführt bzw. überführt hat. Da der Kupplungshebel nicht mit dem Auslösehebel wechselwirken kann, gehen folglich Bewegungen des Betätigungshebels gegenüber dem Auslösehebel und folglich auch dem Gesperre leer.

Umgekehrt korrespondiert die Stellung "entsichert" des Sicherungselementes dazu, dass der Verbindungshebel den Kupplungshebel in seine Eingriffstellung mit dem Auslösehebel überführt oder überführt hat. Wenn nun der Betätigungshebel beaufschlagt wird, kann der Auslösehebel durch die Eingriffstellung des Kupplungshebels mit dem Betätigungshebel wechselwirken. Als Folge hiervon ist der Betätigungshebel in der Lage, über den Auslösehebel das Gesperre öffnen zu können.

D. h., der auf dem Betätigungshebel gelagerte Kupplungshebel lässt sich in Eingriff und außer Eingriff mit dem Auslösehebel bringen. Da der Kupplungshebel folgerichtig eine mechanische Verbindung (Eingriffstellung) oder eben keine Verbindung (Außereingriffstellung) mit dem Auslösehebel erzeugt, erklärt sich die korrespondierende Funktionsweise des Betätigungshebels. Denn der Kupplungshebel ist gleichsam zwischen den Betätigungshebel und den Auslösehebel zwischengeschaltet (Eingriffstellung) oder nicht (Außereingriffstellung).

Nach vorteilhafter Ausgestaltung handelt es sich bei dem Verbindungshebel um einen Schubhebel. D. h., der Verbindungshebel bzw. Schubhebel wird mit Hilfe des Sicherungselementes schiebend und/oder ziehend in überwiegend linearer Richtung beaufschlagt. Dabei hat es sich weiter bewährt, wenn der Verbindungshebel an seinem einen Ende in das Sicherungselement eingreift und an seinem anderen Ende mit dem Kupplungshebel wechselwirkt.

Der Verbindungshebel ist zu diesem Zweck mit jeweils einem Sicherungszapfen und einem Kupplungszapfen ausgerüstet, die in eine zugehörige Sicherungsausnehmung bzw. Kupplungsausnehmung eingreifen. Die Sicherungsausnehmung findet sich typischerweise am Sicherungselement. Dahingegen ist die Kupplungsausnehmung am Kupplungshebel ausgebildet.

Der Kupplungshebel selbst kann grundsätzlich zwei verschiedene Stellungen einnehmen. Dabei wird zumindest eine eingefahrene Stellung und eine ausgefahrene Stellung des Kupplungshebels gegenüber dem Betätigungshebel beobachtet. In der eingefahrenen Stellung des Kupplungshebels befindet sich der Betätigungshebel außer Eingriff mit dem Auslösehebel. Dagegen korrespondiert die ausgefahrene Stellung des Kupplungshebels dazu, dass der Betätigungshebel mit dem Auslösehebel in Eingriff befindlich ist.

Darüber hinaus ist der Kupplungshebel mit dem Anschlag ausgerüstet. Mit Hilfe des Anschlages liegt der Kupplungshebel in seiner ausgefahrenen Stellung am Betätigungshebel an. Hierfür sorgt ergänzend der den Kupplungshebel beaufschlagende Verbindungshebel in Verbindung mit dem Sicherungselement. Der Betätigungshebel als solcher ist typischerweise als Zweiarmhebel oder auch Dreiarmhebel ausgelegt. In diesem Zusammenhang verfügt der Betätigungshebel über wenigstens einen Anschlussarm und einen Auslösearm. Der Anschlussarm kann beispielsweise mit einem externen Betätigungselement verbunden werden, mit dessen Hilfe der Betätigungshebel eine gewünschte Beaufschlagung erfährt. Bei dem Betätigungselement mag es sich um einen Türaußengriff, einen Türinnengriff etc. handeln.

Eine Beaufschlagung des Betätigungselementes führt dazu, dass der Betätigungshebel um eine zugehörige Achse verschwenkt wird. Diese Schwenkbewegung des Betätigungshebels wird dann in eine Öffnungsbewegung des Gesperres umgesetzt, wenn der Betätigungshebel mit dem Auslösehebel in Eingriff kommt oder kommen kann. Das ist dann der Fall, wenn sich der drehbar am Betätigungshebel gelagerte Kupplungshebel in seiner Eingriffstellung mit dem Auslösehebel befindet.

Neben dem Anschlussarm verfügt der Betätigungshebel - wie bereits ausgeführt - über einen Auslösearm. Der drehbar am Betätigungshebel gelagerte Kupplungshebel ist im Allgemeinen an diesem Auslösearm angeordnet. Zu diesem Zweck verfügt der Auslösearm über die bereits angesprochene Achse bzw. Drehachse, gegenüber welcher der Kupplungshebel drehbar am Betätigungshebel gelagert ist.

Darüber hinaus ist vorteilhaft eine Feder vorgesehen. Die Feder spannt den Betätigungshebel in seiner unausgelenkten Stellung vor. Meistens reicht diese eine (einzige) Feder aus, um die Funktionssicherheit des gesamten beschriebenen Kraftfahrzeugtürverschlusses und insbesondere der speziell ausgelegten Sicherung zu gewährleisten. D. h. weitere Federn sind nicht erforderlich. Zu diesem Zweck ist die Feder vorteilhaft als Schenkelfeder mit zwei Schenkeln ausgelegt. Dabei ist der eine Schenkel als Betätigungsschenkel und der andere Schenkel als Stützschenkel ausgebildet.

Der Betätigungsschenkel mag am Betätigungshebel angreifen bzw. an dem Betätigungshebel anliegen. Demgegenüber stützt sich der Stützschenkel typischerweise am Gehäuse ab. Mit Hilfe der Feder bzw. Schenkelfeder wird der Betätigungshebel in seine unausgelenkte Stellung vorgespannt. D. h., sobald das Betätigungselement über ein Verbindungsmittel oder dergleichen am Anschlussarm des Betätigungshebels angreift und diesen zur Öffnung des Gesperres beaufschlagt, muss zunächst die Kraft der fraglichen Feder überwunden werden. Sobald die Beaufschlagung des Betätigungselementes wegfällt, sorgt die besagte Feder dafür, dass der Betätigungshebel seine Ruheposition bzw. unausgelenkte Stellung (wieder) einnimmt.

Ergänzend zu der bereits beschriebenen einen (einzigen) Feder verfügt das Sicherungselement vorteilhaft noch über wenigstens eine Positionssicherungseinheit. Mit Hilfe dieser Positionssicherungseinheit wird das Sicherungselement federnd in der jeweils eingenommenen Position gehalten, beispielsweise "gesichert" oder "entsichert". D. h., ein Wechsel von der einen zur anderen Stellung setzt voraus, dass das Sicherungselement gegen von der Positionssicherungseinheit aufgebaute Federkräfte arbeitet.

Im Detail ist die Positionssicherungseinheit mit einem oder mehreren Federstegen ausgerüstet. Gegen den einen bzw. gegen die beiden Federstege liegt typischerweise ein Sicherungssteg des Sicherungselementes an. Mit Hilfe des Sicherungssteges sowie der zumeist beiden Federstege, zwischen denen der Sicherungssteg typischerweise eingeklemmt ist, kann die Positionssicherungseinheit insgesamt bistabil ausgelegt werden. D. h., die kombinierte Wirkung der Positionssicherungseinheit und des Sicherungselementes stellt sicher, dass das Sicherungselement zwei stabile Positionen einnimmt, nämlich "gesichert" einerseits und "entsichert" andererseits. Der Wechsel von der einen zur anderen stabilen Position ist nur durch Überwindung entsprechender (Federgegen-) Kräfte seitens der Federstege möglich.

Im Ergebnis wird ein Kraftfahrzeugtürverschluss zur Verfügung gestellt, der durch ein Minimum an Bauteilen überzeugt und insbesondere nur eine (einzige) Feder benötigt. Tatsächlich genügt die betreffende Feder zur Beaufschlagung des Betätigungshebels in seine unausgelenkte Position aus, um eine einwandfreie Funktionalität zur Verfügung zu stellen.

Ergänzend zu dieser einen (einzigen) Feder treten lediglich noch die beiden Federstege der Positionssicherungseinheit für das Sicherungselement hinzu. Diese Federstege sind jedoch nicht als extern montierbare Federn aufzufassen, sondern finden sich typischerweise und nach vorteilhafter Ausgestaltung in oder an einem Gehäuse des Kraftfahrzeugtürverschlusses. D. h., die fraglichen Federstege werden unmittelbar bei der Herstellung des Gehäuses definiert. Das Gehäuse bzw. ein Gehäusedeckel ist im Allgemeinen aus Kunststoff hergestellt, so dass sich in dem Gehäuse bzw. Gehäusedeckel die betreffenden Federstege problemlos definieren und ausbilden lassen.

Zu der besonders einfachen Montage des erfindungsgemäßen Kraftfahrzeugtürverschlusses bzw. des an dieser Stelle realisierten speziellen Sicherungselementes gesellt sich eine besonders große Flexibilität hinsichtlich Auslegung und möglicher Einbausituationen. Denn die Zweiteilung des Übertragungsgliedes zwischen dem Sicherungselement und dem Betätigungshebel eröffnet vielfältige Einbaumöglichkeiten und lässt auch Revisionsarbeiten zu. Im Übrigen kann durch diese Maßnahme auf standardisierte Bauteile für beispielsweise den Betätigungshebel und den Auslösehebel zurückgegriffen werden. Dadurch lässt sich problemlos zwischen beispielsweise einem Kraftfahrzeugtürverschluss mit dem erfindungsgemäß ausgebildeten Sicherungselement und einem solchen ohne das betreffende Element unterscheiden, wobei im Sinne eines Baukastensystems auf eine Vielzahl übereinstimmender Hebel zurückgegriffen werden kann.

Das angesprochene Sicherungselement ist typischerweise als Kindersicherungselement ausgelegt und wechselwirkt in diesem Fall mit einem Innenbetätigungshebel als Betätigungshebel. Tatsächlich lässt sich dieser Innenbetätigungshebel beispielsweise in der Position "gesichert" bzw. "Kindersicherung ein" wirkungslos schalten. Eine Beaufschlagung des Innenbetätigungshebels über einen Innentürgriff als Betätigungselement geht also leer. Erst wenn das Kindersicherungselement die Position "entsichert" bzw. "Kindersicherung aus" einnimmt, kann über den Innenbetätigungshebel das Gesperre geöffnet und eine zugehörige Kraftfahrzeugtür geöffnet werden. Demgegenüber bleibt eine etwaige Außenbetätigungshebelkette von dem Sicherungselement bzw. Kindersicherungselement unbeeinflusst.

D. h., bei eingelegter Kindersicherung lässt sich die zugehörige Kraftfahrzeugtür, meist eine der hinteren Seitentüren, von innen her nicht öffnen, ist gleichwohl aber eine Öffnung von außen her möglich. Demgegenüber korrespondiert die nicht eingelegte Kindersicherung dazu, dass die fragliche Tür auch von innen her geöffnet werden kann. Das ist die übliche Kindersicherungsfunktion.

Im Folgenden wird die Erfindung anhand eine lediglich ein Ausführungsbeispiel darstellenden Zeichnung näher erläutert; es zeigen:
- **Fig. 1**: den erfindungsgemäßen Kraftfahrzeugtürverschluss in einer Übersicht, reduziert auf die für die Erfindung wesentlichen Elemente,
- **Fig. 2**: eine teilweise Ansicht von oben auf einzelne Teile des Kraftfahrzeugtürverschlusses und
- **Fig. 3A und 3B**: die Betätigung des Kraftfahrzeugtürverschlusses in der Funktionsstellung "nicht gesichert" (Fig. 3A) bzw. "gesichert" (Fig. 3B).

In den Figuren ist ein Kraftfahrzeugtürverschluss dargestellt, der mit einem nicht explizit gezeigten Gesperre aus einer Drehfalle und einer damit zusammenwirkenden Sperrklinke ausgerüstet ist. Auf das Gesperre arbeitet ein Auslösehebel 1. Der Auslösehebel 1 ist - ebenso wie das Gesperre - überwiegend senkrecht im Vergleich zur Zeichenebene nach Fig. 1 orientiert. Wie üblich sorgt eine Drehbewegung des Auslösehebels 1 dafür, dass die Sperrklinke von der Drehfalle abgehoben wird und ein zuvor von der Drehfalle gefangener Schließbolzen und folglich eine Kraftfahrzeugtür freikommen. Dieser Öffnungsvorgang wird schematisch in den Fig. 3A, 3B dargestellt und hier erkennt man, wie zum Öffnen des Gesperres der Auslösehebel 1 verschwenkt (vgl. Fig. 3A).

Zum weiteren grundsätzlichen Aufbau des Kraftfahrzeugtürverschlusses gehört wenigstens ein Betätigungshebel 2, der im gezeigten Beispiel als Innenbetätigungshebel 2 ausgebildet ist. Der Betätigungshebel bzw. Innenbetätigungshebel 2 verfügt über einen Anschlussarm 2a und einen Auslösearm 2b. Im Beispielfall nach Fig. 1 ist noch ein weiterer Arm des Betätigungshebels bzw. Innenbetätigungshebels 2 zu erkennen, der für die nachfolgenden Betrachtungen jedoch irrelevant ist und folglich kein Bezugszeichen trägt.

Der Anschlussarm 2a und folglich der Betätigungshebel 2 steht über ein Verbindungsmittel 3 mit einem Betätigungselement 4 mechanisch in Verbindung. Bei dem Betätigungselement 4 handelt es sich im Ausführungsbeispiel um einen Innentürgriff 4. Sobald der Innentürgriff 4 beispielsweise ziehend beaufschlagt wird, sorgt das zwischengeschaltete Verbindungsmittel 3 dafür, dass der Anschlussarm 2a und folglich der Betätigungshebel 2 eine in Fig. 1 durch einen Pfeil angedeutete ziehende Beaufschlagung erfahren. Als Folge hiervon dreht sich der Betätigungshebel 2 um seine Achse 5, und zwar im Gegenuhrzeigersinn, wie dies ein zusätzlicher Pfeil in Fig. 1 andeutet.

Zum Weiteren grundsätzlichen Aufbau des Kraftfahrzeugtürverschlusses gehört ein Sicherungselement 6, welches unter Zwischenschaltung eines Übertragungsgliedes 7, 8 mit dem Betätigungshebel 2 wechselwirkt. Je nach Stellung des Sicherungselementes 6 wird der Betätigungshebel 2 in Eingriff oder außer Eingriff mit dem Auslösehebel 1 gebracht. Die verschiedenen Stellungen des Sicherungselementes 6 und der Wechsel von der einen zur anderen Stellung durch Drehen des Sicherungselementes 6 um eine zugehörige Achse 9 sind in der Fig. 1 durch einen Doppelpfeil dargestellt.

Tatsächlich korrespondiert die "rechte" Stellung des Sicherungselementes 6 dazu, dass sich das Sicherungselement 6 in der Position "entsichert" befindet. In diesem Fall ist der Betätigungshebel 2 in Eingriff mit dem Auslösehebel 1. Sobald also der Innentürgriff 4 ziehend beaufschlagt wird, sorgt die dadurch verursachte Drehbewegung des Innenbetätigungshebels 2 um seine Achse 5 im Gegenuhrzeigersinn dafür, dass der Auslösehebel 1 von dem Betätigungshebel 2 beaufschlagt wird und auch beaufschlagt werden kann. Im Anschluss hieran wird das Gesperre geöffnet. Hierzu gehört die Funktionsabfolge in Fig. 3A.

Dagegen korrespondiert die "linke" Stellung des Sicherungselementes 6 im Sinne von "gesichert" dazu, dass der Betätigungshebel 2 bei einer Beaufschlagung mit dem Innentürgriff 4 eine Leerbewegung gegenüber dem Auslösehebel 1 vollführt. Das ist in der Fig. 3B dargestellt.

Bei dem Sicherungselement 6 handelt es sich im Ausführungsbeispiel um ein Kindersicherungselement 6. Anhand der Fig. 2 erkennt man, dass das Sicherungselement bzw. Kindersicherungselement 6 mit einem nach außerhalb eines Gehäuses 10 geführten Drehknopf 11, einem Schlitz oder dergleichen ausgerüstet ist. Dieser Drehknopf 11 oder auch ein ähnlich wirkender Schlitz ist im Bereich einer Türfalz einer zugehörigen Kraftfahrzeugtür angeordnet und kann auf diese Weise manuell von außen beaufschlagt werden, wie man dies allgemein bei Kindersicherungen kennt.

Darüber hinaus verfügt das Kindersicherungselement 6 über einen Sicherungssteg 12, der an einem Federsteg 13 des Gehäuses 10 anliegt. Tatsächlich sind zwei Federstege 13 im Abstand zueinander angeordnet, die zwischen sich den Sicherungssteg 12 aufnehmen. Der Sicherungssteg 12 des Sicherungselementes bzw. Kindersicherungselementes 6 verfügt über jeweils endseitige Spitzen 12', die in Verbindung mit den Federstegen 13 jeweils zwei stabile Positionen des Sicherungselementes 6 definieren, und zwar einerseits die Stellung "entsichert" und andererseits die Stellung "gesichert", wie bereits mit Bezug zur Fig. 1 erläutert wurde. Das Sicherungselement 6 ist schließlich noch mit einer Sicherungsausnehmung 14 ausgerüstet. In die Sicherungsausnehmung 14 greift ein Sicherungszapfen 15 des Übertragungsgliedes 7, 8 ein.

Tatsächlich ist das Übertragungsglied 7, 8 erfindungsgemäß zweiteilig ausgelegt. Das Übertragungsglied 7, 8 setzt sich aus einerseits einem Verbindungshebel 7 und andererseits einem Kupplungshebel 8 zusammen. Der Kupplungshebel 8 ist auf dem Betätigungshebel 2 gelagert, und zwar drehbar um eine Achse 16. Anhand der Fig. 1 erkennt man, dass der Kupplungshebel 8 am Auslösearm 2b des Betätigungshebels 2 angeordnet ist. In dem betreffenden Auslösearm 2b findet sich auch die bereits angesprochene Achse respektive Drehachse 16 für den Kupplungshebel 8.

Je nach Stellung des Sicherungselementes bzw. Kindersicherungselementes 6 überführt der mit dem Sicherungselement 6 wechselwirkende Verbindungshebel 7 den Kupplungshebel 8 in seine Eingriffstellung mit dem Auslösehebel 1 oder seine Außereingriffstellung mit dem Auslösehebel 1. Zu diesem Zweck greift der Verbindungshebel 7 mit dem zuvor bereits angesprochenen Sicherungszapfen 15 in die Sicherungsausnehmung 14 des Sicherungselementes 6 ein. Sobald also das Sicherungselement 6 verschwenkt wird, beispielsweise von der "rechten" Stellung gemäß Fig. 1 ("entsichert") in die linke Position ("gesichert"), sorgt der dann in der Sicherungsausnehmung 14 befindliche Sicherungszapfen 15 dafür, dass hierbei der Verbindungshebel 7 "mitgenommen" wird. Tatsächlich handelt es sich bei dem Verbindungshebel 7 um einen Schubhebel 7, der überwiegend lineare und in Fig. 1 durch einen Doppelpfeil angedeutete Bewegungen vollführt.

Die lineare Verlagerung des Verbindungshebels 7 beim Wechsel der Stellung des Sicherungselementes 6 wird in eine Schwenkbewegung des Kupplungshebels 8 umgesetzt. Zu diesem Zweck greift der Verbindungshebel 7 mit einem Kupplungszapfen 17 in eine Kupplungsausnehmung 18 des Kupplungshebels 8 ein. Sobald also der Verbindungshebel 7 beim Übergang des Sicherungselementes 6 von der Stellung "entsichert" in die Position "gesichert" mitgenommen wird, sorgt zugleich der in die Kupplungsausnehmung 18 eingreifende Kupplungszapfen 17 dafür, dass der Kupplungshebel 8 von der Stellung nach Fig. 3A in die Position gemäß Fig. 3B übergeht.

Der Kupplungshebel 8 ist im Ausführungsbeispiel als Zweiarmhebel ausgelegt und verfügt über einen Kupplungsarm 8a und einen Anschlagarm 8b. Der Kupplungsarm 8a weist die Kupplungsausnehmung 18 auf. Dagegen wechselwirkt der Anschlagarm 8b mit dem Auslösehebel 1, sofern sich der Betätigungshebel 2 in seiner Eingriffstellung mit dem Auslösehebel 1 befindet.

Tatsächlich kann der Kupplungshebel 8 eine eingefahrene Stellung und eine ausgefahrene Stellung einnehmen. In der Fig. 1 und auch in der Fig. 3A ist die ausgefahrene Stellung dargestellt. In dieser ausgefahrenen Stellung des Kupplungshebels 8 nimmt der Anschlagarm 8b eine vorkragende und gleichsam exponierte Stellung ein und kann dadurch mit dem Auslösehebel 1 wechselwirken, wie dies die Fig. 3A darstellt. Hierzu korrespondiert die Position "entsichert" des Sicherungselementes 6.

Befindet sich das Sicherungselement 6 dagegen in der Stellung "gesichert", nimmt der Kupplungshebel 8 seine eingefahrene Stellung ein, wie sie in der Fig. 3B dargestellt ist. Dann verlässt der Anschlagarm 8b seine exponierte Position gegenüber dem Betätigungshebel 2 und wird von dem Betätigungshebel 2 gleichsam überdeckt. Das zeigt die Fig. 3B. Dadurch kann der Anschlagarm 8b nicht (mehr) mit dem Auslösehebel 1 wechselwirken. Gleiches gilt für den Betätigungshebel 2.

Der Kupplungshebel 8 ist zusätzlich mit einem Anschlag 19 ausgerüstet. Befindet sich der Kupplungshebel 8 in seiner ausgefahrenen Stellung und nimmt demzufolge das Sicherungselement 6 seine Position "entsichert" ein, so sorgt der in die Kupplungsausnehmung 18 eingreifende Kupplungszapfen 17 an dem Verbindungshebel 7 dafür, dass der Kupplungshebel 8 in Anlage an den Betätigungshebel 2 gedrückt wird und der Anschlag 19 am Betätigungshebel 2 anliegt (vgl. Fig. 1).

Zusätzlich erkennt man noch eine Feder 20, welche den Betätigungshebel 2 in seine unausgelenkte Stellung vorspannt. Die unausgelenkte Stellung korrespondiert zu einer Vorspannung des Betätigungshebels 2 im Sinne einer Drehung im Uhrzeigersinn um die Achse 5. Die Feder 20 ist als Schenkelfeder mit zwei Schenkeln 20a, 20b ausgelegt. Der eine Schenkel 20a ist als Betätigungsschenkel ausgebildet und beaufschlagt zu diesem Zweck den Betätigungshebel 2. Tatsächlich liegt der Betätigungsschenkel 20a an dem Anschlussarm 2a des Betätigungshebels 2 an. Der andere Schenkel 20b der Feder bzw. Schenkelfeder 20 ist demgegenüber als Stützschenkel 20b ausgelegt und stützt sich gegenüber dem Gehäuse 10 ab.

Die bereits besprochenen Federstege 13 am Gehäuse 10 definieren in Verbindung mit dem Sicherungssteg 12 am Sicherungselement 6 insgesamt eine Positionssicherungseinheit 12, 13, welche sicherstellt, dass das Sicherungselement bzw. Kindersicherungselement 6 die beiden bistabilen Stellungen "entsichert" und "gesichert" einnimmt und auch einnehmen kann. Ein Wechsel von der einen zur anderen Stellung ist nur gegen die Kraft der Feder der einzelnen Federstege 13 möglich.

## Patentansprüche

1. Kraftfahrzeugtürverschluss, mit
- einem Gesperre,
- einem auf das Gesperre arbeitenden Auslösehebel (1),
- wenigstens einem Betätigungshebel (2), und mit einem
- Sicherungselement (6), welches unter Zwischenschaltung eines Übertragungsgliedes (7, 8) mit dem Betätigungshebel (2) wechselwirkt,
wobei das Übertragungsglied (7, 8) zweiteilig mit einem Verbindungshebel (7) und einem drehbar um eine Achse (16) auf den Betätigungshebel (2) gelagerten sowie als Zweiarmhebel mit Kupplungsarm (8a) und Anschlagarm (8b) ausgelegten Kupplungshebel (8) ausgebildet ist,
wobei ferner der Verbindungshebel (7) je nach Stellung des Sicherungselementes (6) den Kupplungshebel (8) in seine Eingriffstellung mit dem Auslösehebel (1) oder seine Außereingriffstellung mit dem Auslösehebel (1) überführt, und
dadurch den Betätigungshebel (2) je nach Stellung des Sicherheitselementes (6) in Eingriff oder Außereingriff mit dem Auslösehebel (1) bringt,
**dadurch gekennzeichnet, dass**
- der Kupplungshebel (8) zumindest eine eingefahrene Stellung und eine ausgefahrene Stellung gegenüber dem Betätigungshebel (2) einnimmt, wobei
- der Kupplungshebel (8) einen Anschlag (19) aufweist, welcher in seiner ausgefahrenen Stellung am Betätigungshebel (2) anliegt und
- der Anschlagarm (8b) in der ausgefahrenen Stellung des Kupplungshebels (8) eine gegenüber dem Betätigungshebel (2) vorkragende Stellung einnimmt sowie dadurch mit dem Auslösehebel (1) wechselwirkt, und wobei
- der Anschlagarm (8b) in der eingefahrenen Stellung des Kupplungshebels (8) von dem Betätigungshebel (2) gleichsam überdeckt wird und nicht mehr mit dem Auslösehebel (1) wechselwirkt.

2. Kraftfahrzeugtürverschluss nach Anspruch 1, **dadurch gekennzeichnet, dass** der Verbindungshebel (7) als Schubhebel ausgebildet ist.

3. Kraftfahrzeugtürverschluss nach Anspruch 1 oder 2, **dadurch gekennzeichnet, dass** der Verbindungshebel (7) an seinem einen Ende in das Sicherungselement (6) eingreift und an seinem anderen Ende mit dem Kupplungshebel (8) wechselwirkt.

4. Kraftfahrzeugtürverschluss nach einem der Ansprüche 1 bis 3, **dadurch gekennzeichnet, dass** der Verbindungshebel (7) mit jeweils einem Sicherungszapfen (15) und einem Kupplungszapfen (17) ausgerüstet sind, die in eine zugehörige Sicherungsausnehmung (14) bzw. Kupplungsausnehmung (18) eingreifen.

5. Kraftfahrzeugtürverschluss nach einem der Ansprüche 1 bis 4, **dadurch gekennzeichnet, dass** der Kupplungshebel (8) zumindest eine eingefahrene Stellung und eine ausgefahrene Stellung gegenüber dem Betätigungshebel (2) einnimmt.

6. Kraftfahrzeugtürverschluss nach Anspruch 5, **dadurch gekennzeichnet, dass** die eingefahrene Stellung des Kupplungshebels (8) zur Außereingriffstellung des Betätigungshebels (2) mit dem Auslösehebel (1) und die ausgefahrene Stellung des Kupplungshebels (8) zur Eingriffstellung des Betätigungshebels (2) mit dem Auslösehebel (1) korrespondiert.

7. Kraftfahrzeugtürverschluss nach einem der Ansprüche 1 bis 6, **dadurch gekennzeichnet, dass** der Betätigungshebel (2) mit wenigstens einem Anschlussarm (2a) und einem Auslösearm (2b) ausgerüstet ist.

8. Kraftfahrzeugtürverschluss nach Anspruch 7, **dadurch gekennzeichnet, dass** der Anschlussarm (2a) mit beispielsweise einem externen Betätigungselement (4) verbunden ist.

9. Kraftfahrzeugtürverschluss nach einem der Ansprüche 7 oder 8, **dadurch gekennzeichnet, dass** der Kupplungshebel (8) am Auslösearm (2b) angeordnet ist.

10. Kraftfahrzeugtürverschluss nach einem der Ansprüche 1 bis 9, **dadurch gekennzeichnet, dass** eine Feder (20) vorgesehen ist, welche den Betätigungshebel (2) in seiner unausgelenkten Stellung vorspannt.

11. Kraftfahrzeugtürverschluss nach Anspruch 10, **dadurch gekennzeichnet, dass** die Feder (20) als Schenkelfeder mit zwei Schenkeln (20a, 20b) ausgelegt ist.

12. Kraftfahrzeugtürverschluss nach Anspruch 11, **dadurch gekennzeichnet, dass** der eine Schenkel (20a) als Betätigungsschenkel (20a) und der andere Schenkel (20b) als Stützschenkel (20b) ausgelegt sind.

13. Kraftfahrzeugtürverschluss nach Anspruch 11, **dadurch gekennzeichnet, dass** der Betätigungsschenkel (20a) am Betätigungshebel (2) angreift, während sich der Stützschenkel (20b) an einem Gehäuse (10) abstützt.

14. Kraftfahrzeugtürverschluss nach einem der Ansprüche 1 bis 13, **dadurch gekennzeichnet, dass** das Sicherungselement (6) mit wenigstens einer Positionssicherungseinheit (12, 13) ausgerüstet ist.

## Claims

1. Motor vehicle door closure having
- a locking mechanism,
- a triggering lever (1) acting on the locking mechanism,
- at least one actuating lever (2), and having
- a securing element (6) that cooperates with the actuating lever (2) via the interposition of a transmission member (7, 8),
wherein the transmission member (7, 8) is constructed in two parts, with a connecting lever (7) and a coupling lever (8) which is mounted on the actuating lever (2) so as to be rotatable about an axis (16) and configured as a two-arm lever with a coupling arm (8a) and a stop arm (8b),
wherein the connecting lever (7) further shifts the coupling lever (8) into its engagement position with the triggering lever (1) or its disengagement position with the triggering lever (1) depending on the position of the securing element (6), and
thereby brings the actuating lever (2) into engagement or disengagement position with the triggering lever (1) depending on the position of the securing element (6),
**characterised in that**
- the coupling lever (8) takes up at least one retracted position and one extended position with respect to the actuating lever (2), wherein
- the coupling lever (8) has a limit stop (19) which in its extended position bears on the actuating lever (2),
- when the coupling lever (8) is in the extended position, the stop arm (8b) takes up a protruding position with respect to the actuating lever (2), and consequently cooperates with the triggering lever (1), and wherein
- when the coupling lever (8) is in the retracted position, the stop arm (8b) is covered by the actuating lever (2) as it were, and no longer cooperates with the triggering lever (1).

2. Motor vehicle door closure according to claim 1, **characterised in that** the connecting lever (7) is in the form of a thrust lever.

3. Motor vehicle door closure according to claim 1 or 2, **characterised in that** one end of the connecting lever (7) engages in the securing element (6), and the other end thereof cooperates with the coupling lever (8).

4. Motor vehicle door closure according to any one of claims 1 to 3, **characterised in that** the connecting lever (7) is equipped with one securing pin (15) and one coupling pin (17) each, which engage respectively in an associated securing recess (14) or coupling recess (18).

5. Motor vehicle door closure according to any one of claims 1 to 4, **characterised in that** the coupling lever (8) takes up at least one retracted position and one extended position with respect to the actuating lever (2).

6. Motor vehicle door closure according to claim 5, **characterised in that** the retracted position of the coupling lever (8) corresponds with the disengaged position of the actuating lever (2) with respect to the triggering lever (1), and the extended position of the coupling lever (8) corresponds with the engaged position of the actuating lever (2) with respect to the triggering lever (1).

7. Motor vehicle door closure according to any one of claims 1 to 6, **characterised in that** the actuating lever (2) is equipped with at least one connection arm (2a) and one trigger arm (2b).

8. Motor vehicle door closure according to claim 7, **characterised in that** the connection arm (2a) is connected to an external actuating element (4) for example.

9. Motor vehicle door closure according to claim 7 or 8, **characterised in that** the coupling lever (8) is arranged on the trigger arm (2b).

10. Motor vehicle door closure according to any one of claims 1 to 9, **characterised in that** a spring (20) is provided that biases the actuating lever (2) in its deflected position.

11. Motor vehicle door closure according to claim 10, **characterised in that** the spring (20) is configured as a leg spring with two legs (20a, 20b).

12. Motor vehicle door closure according to claim 11, **characterised in that** one leg (20a) is configured as the actuating leg (20a), and the other leg (20b) is configured as the bracing leg (20b).

13. Motor vehicle door closure according to claim 11, **characterised in that** the actuating leg (20a) acts on the actuating lever (2), while the bracing leg (20b) is braced against a housing (10).

14. Motor vehicle door closure according to any one of claims 1 to 13, **characterised in that** the securing element (6) is equipped with at least one position securing unit (12, 13).

## Revendications

1. Serrure de porte de véhicule automobile avec
- un dispositif d'encliquetage,
- un levier de déclenchement (1) fonctionnant sur le dispositif d'encliquetage,
- au moins un levier de manoeuvre (2), et avec un
- élément de sécurité (6), lequel interagit avec le levier de manoeuvre (2) en intercalant un organe de transmission (7, 8),
l'organe de transmission (7, 8) étant formé en deux parties avec un levier de liaison (7) et levier d'accouplement (8) logé pouvant tourner autour d'un axe (16) sur le levier de manoeuvre (2) ainsi que réalisé comme levier à deux bras avec un bras d'accouplement (8a) et un bras de butée (8b),
le levier de liaison (7) transférant en outre, selon la position de l'élément de sécurité (6), le levier d'accouplement (8) dans sa position d'engrènement avec le levier de déclenchement (1) ou sa position de non engrènement avec le levier de déclenchement (1),
mettant de ce fait en prise ou hors prise le levier de manoeuvre (2) selon la position de l'élément de sécurité (6) avec le levier de déclenchement (1),
**caractérisée en ce que**
- le levier d'accouplement (8) adopte au moins une position rentrée et une position sortie par rapport au levier de manoeuvre (2),
- le levier d'accouplement (8) comportant une butée (19), laquelle adhère dans sa position sortie au levier de manoeuvre (2),
- le bras de butée (8b) dans la position sortie du levier d'accouplement (8) adoptant une position en saillie par rapport au levier de manoeuvre (2) et interagissant de ce fait avec le levier de déclenchement (1), et
- le bras de butée (8b) dans la position rentrée du levier d'accouplement (8) étant recouvert en quelque sorte par le levier de manoeuvre (2) et n'interagissant plus avec le levier de déclenchement (1).

2. Serrure de porte de véhicule automobile selon la revendication 1, **caractérisée en ce que** le levier de liaison (7) est constitué comme levier de poussée.

3. Serrure de porte de véhicule automobile selon la revendication 1 ou 2, **caractérisée en ce que** le levier de déclenchement (7) venant en prise sur une extrémité dans l'élément de sécurité (6) et interagissant sur l'autre extrémité avec le levier d'accouplement (8).

4. Serrure de porte de véhicule automobile selon l'une quelconque des revendications 1 à 3, **caractérisée en ce que** le levier de liaison (7) est équipé respectivement d'un pivot de verrouillage (15) et un pivot d'accouplement (17), qui viennent en prise dans un évidement de sécurité (14) ou un évidement d'accouplement (18) correspondant.

5. Serrure de porte de véhicule automobile selon l'une quelconque des revendications 1 à 4 **caractérisée en ce que** le levier d'accouplement (8) adopte au moins une position rentrée et une position sortie par rapport au levier de manoeuvre (2).

6. Serrure de porte de véhicule automobile selon la revendication 5, **caractérisée en ce que** la position rentrée du levier d'accouplement (8) correspond à la position hors prise du levier de manoeuvre (2) avec le levier de déclenchement (1) et la position sortie du levier d'accouplement (8) à la position de prise du levier de manoeuvre (2) avec le levier de déclenchement (1).

7. Serrure de porte de véhicule automobile selon l'une quelconque des revendications 1 à 6, **caractérisée en ce que** le levier de manoeuvre (2) est équipé au moins d'un bras de raccordement (2a) et d'un bras de déclenchement (2b).

8. Serrure de porte de véhicule automobile selon la revendication 7, **caractérisée en ce que** le bras de raccordement (2a) est relié par exemple à un élément de manoeuvre (4) externe.

9. Serrure de porte de véhicule automobile selon l'une quelconque des revendications 7 ou 8, **caractérisée en ce que** le levier d'accouplement (8) est disposé sur le levier de déclenchement (2b).

10. Serrure de porte de véhicule automobile selon l'une quelconque des revendications 1 à 9, **caractérisée en ce qu'**un ressort (20) est prévu, lequel précontraint le levier de manoeuvre (2) dans sa position non désarticulée.

11. Serrure de porte de véhicule automobile selon la revendication 10, **caractérisée en ce que** le ressort (20) est conçu comme ressort spiralé avec deux branches (20a, 20b).

12. Serrure de porte de véhicule automobile selon la revendication 11, **caractérisée en ce que** les branches sont conçues l'une (20a) comme branche de manoeuvre (20a) et l'autre (20b) comme branche d'appui (20b).

13. Serrure de porte de véhicule automobile selon la revendication 11, **caractérisée en ce que** la branche de manoeuvre (20a) vient en prise sur le levier de manoeuvre (2), alors que la branche d'appui (20b) s'appuie sur un boîtier (10).

14. Serrure de porte de véhicule automobile selon l'une quelconque des revendications 1 à 13, **caractérisée en ce que** l'élément de sécurité (6) est équipé au moins d'une unité de sécurité de position (12, 13).
